# EUROPÄISCHE PATENTSCHRIFT

(11) **EP 0 671 266 B1**
(45) Veröffentlichungstag und Bekanntmachung des Hinweises auf die Patenterteilung: **24.09.1997**
(21) Anmeldenummer: 95102369.6
(22) Anmeldetag: 21.02.1995
(51) Int. Cl.: B41F 33/08, B41F 33/16

(54) **Verfahren zur Vermeidung von Makulatur bei Veränderung der Drehzahl einer Bogenoffsetdruckmaschine**
Method for avoiding maculature during changes of speed of an offset printing machine
Procédé pour éviter des maculatures pendant les changements de vitesse d'une machine d'impression offset

(30) Priorität: 08.03.1994 DE 4407632
(43) Veröffentlichungstag der Anmeldung: 13.09.1995
(73) Patentinhaber: MAN Roland Druckmaschinen AG, 63075 Offenbach (DE)
(72) Erfinder: Fuchs, Thomas, D-63571 Gelnhausen/Meerholz (DE); Franz, Karl-Heinz, D-63741 Aschaffenburg (DE); Gensheimer, Valentin, D-63165 Mühlheim (DE)
(74) Vertreter: Marek, Joachim, Dipl.-Ing.

(56) Entgegenhaltungen:
- EP-A- 0 490 475
- DE-A- 2 113 608
- GB-A- 2 264 673
- US-A- 3 460 473
- US-A- 3 467 007
- US-A- 3 477 367

## Beschreibung

Die Erfindung betrifft ein Verfahren zur Vermeidung von Makulatur gemäß dem Oberbegriff von Ansprüche 1 und 2.

Bei Bogenoffsetdruckmaschinen der weit verbreiteten Art werden die zu bedruckenden Bogen mittels Trenn- und Schleppsaugern in einem Anleger von der Oberseite eines Bogenstapels entnommen, über einen Anlegertisch zur Bogenanlage gefördert, dort ausgerichtet und - wenn eine korrekte Bogenanlage festgestellt wurde - durch einen Vorgreifer oder dergleichen erfaßt und in den einzelnen Druckwerken bedruckt. In jedem Druckwerk ist zur Druck-An- und Druck-Abstellung der Gummituchzylinder sowohl an den entsprechenden Plattenzylinder als auch an den bogenführenden Gegendruckzylinder an- und abstellbar gelagert. Die Farbzufuhr zu den um die jeweiligen Plattenzylinder gespannten Druckformen erfolgt über Heberfarbwerke mit einer Anzahl von Farbwerkswalzen.

Die Herstellung einer Auflage auf modernen Bogenoffsetdruckmaschinen erfolgt bei hohen Fortdruckgeschwindigkeiten (10.000 bis 15.000 B/h). Das Abstimmen insbesondere der Farbführung zwecks Erzielung einer optimalen Übereinstimmung mit einem vorgegebenen Probebogen oder OK-Bogen wird dabei bei einer niedrigen Druckgeschwindigkeit durchgeführt. Zeigen die bedruckten Bogen eine optimale Färbungsübereinstimmung, so wird durch Eingabe eines entsprechenden Geschwindigkeitskommandos die Druckgeschwindigkeit von der des Einrichtens nach einer vorgegebenen Zeitrampe auf die Druckgeschwindigkeit des Fortdruckes hochgefahren. Eine Veränderung der Druckgeschwindigkeit ist ferner durchzufuhren, wenn beispielsweise zum Gummituchwaschen, für einen Stapelwechsel oder um einen Auftragswechsel durchzuführen die Druckmaschine von einer hohen Fortdruckgeschwindigkeit auf beispielsweise die Grundgeschwindigkeit heruntergefahren wird. Ebenfalls erfolgt ein Erhöhen der Druckgeschwindigkeit auch nach einem Stopper (z.B. Fehler in Bogenlauf) von einer Grundgeschwindigkeit auf die Fortdruckgeschwindigkeit.

Gerade beim Anfahren z.B. nach dem Abstimmen zeigen aber die während des Hochfahrvorganges der Druckgeschwindigkeit bedruckten Bogen eine zum Teil sehr ausgeprägte Unterfärbung. Dies zeigt sich, daß beispielsweise die an mitgedruckten Kontrollelementen erfaßten Farbdichtewerte deutlich unter den entsprechenden Soll-Werten liegen. Diese Unterfärbung während des Hochfahrens der Druckgeschwindigkeit nimmt erst nach Erreichen der Fortdruckgeschwindigkeit allmählich ab bzw. läuft asymptotisch wieder auf das vorherige Färbungsniveau. Wegen dieser auftretenden Unterfärbung beim Hochfahren der Druckgeschwindigkeit entstehen unter Umständen eine große Zahl von Makulaturbogen. Analog zur Unterfärbung beim Hochfahren der Druckgeschwindigkeit tritt ein zeitweilige Überfärbung von Bogen beim Herunterfahren der Druckgeschwindigkeit von der des Fortdruckes auf beispielsweise die Grunddrehzahl auf.

Beim Wiederanfahren nach einem kurzen Stopper tritt dabei eine Überlagerung eines Über- und Unterfärbungsvorganges auf. Die ersten bei niedriger Druckgeschwindigkeit hergestellten Bogen zeigen eine deutliche Überfärbung, woraufhin sich beim Hochfahrvorgang eine Unterfärbung mit allmählichen Erreichen der Soll-Färbung anschließt.

Die Ursachen für die oben geschilderten Effekte des Unter- oder Überfärbens bei einer Veränderung der Druckgeschwindigkeit sind dabei in der Art des Farbtransportes von einer Farbkastenwalze auf die Druckform bzw. über den Gummituchzylinder auf dem Bedruckstoff zu sehen. Gerade wegen der Vielzahl von Farbwalzen in einem Heberfarbwerk einer Bogenoffsetdruckmaschine bedarf es einer bestimmten

Zeit, bis sich das für eine optimale Färbung nötige Schichtdickengefälle (zwischen Farbkastenwalze und den Auftragwalzen) einer niedrigen Grunddrehzahl bei einer hohen Fortdruckgeschwindigkeit wieder stabilisiert hat. Ferner ist auch anzunehmen, daß bei einer hohen Fortdruckgeschwindigkeit im Farbwerk eine hohe Farbmenge zwischengespeichert wird, was nach einem kurzen Stopper zunächst eine Überfärbung und sodann eine Unterfärbung der Bogen während der Hochlaufphase erklärt.

Aus der US-A-3 467 007 ist eine Bogenoffsetdruckmaschine bekannt, bei welcher die zu bedruckenden Bogen vom Stapel eines Anlegers entnommen und der Druckmaschine zugeführt werden, und bei welcher während des Anfahrens der Druckmaschine eine Veränderung der Drehzahl stattfindet, wobei innerhalb des Zeitraumes, in welchem die Drehzahl der Druckmaschine verändert wird, die Gummituchzylinder in den einzelnen Druckwerken von dem zugehörigen Gegendruckzylinder abgestellt werden und ein Anstellen der Gummituchzylinder erst nach Erreichen der vorgesehenen Drehzahl erfolgt.

Aus der US-A-3 460 473 ist ferner eine Bogenoffsetdruckmaschine mit einem Anleger sowie einem Ausleger bekannt, bei welcher insbesondere zur Erleichterung des Ein- und Ausfahrens von Hilfsmitteln für einen automatisierten Stapelwechsel für eine vorgesehene Zeitspanne der Bogenstrom unterbrochen wird, was durch entsprechendes Schalten der die Bogenabnahme bewirkenden Organe im Anleger erfolgt.

Aufgabe der vorliegenden Erfindung ist es daher, ein Verfahren gemäß dem Oberbegriff von Ansprüche 1 oder 2 derartig zu erweitern, so daß die während der Veränderung der Druckgeschwindigkeit entstehende Makulatur vermieden werden kann.

Gelöst wird diese Aufgabe durch die kennzeichnenden Merkmale von Ansprüche 1 oder 2.

Es ist allgemein vorgesehen, daß wenigstens während der Zeitspanne, in der die Veränderung der Druckgeschwindigkeit durchgeführt wird, das Bedrucken von Bogen unterbrochen wird und erst nachdem die vorgesehene Druckgeschwindigkeit erreicht ist, das Bedrucken der Bogen wieder erfolgt. Grundsätzlich kann das erfindungsgemäße Verfahren in zwei noch nachstehend erläuterten Varianten durchgeführt werden. Es sei dabei in den beschriebenen Ausführungsbeispielen angenommen, daß während des Fortdruckes ein kurzzeitiger Stopper auftrat und danach die Druckmaschine von einer Grunddrehzahl wieder auf die Fortdruckdrehzahl hochgefahren wird.

Die nachstehend erläuterten Ausführungsvarianten des erfindungsgemäßen Verfahrens werden dabei bei einer einzig bekannten Bogenoffsetdruckmaschine durchgeführt. Hier werden die zu bedruckenden Bogen mittels Trenn- und Schleppsaugern von einem Anlegerstapel entnommen, über einen Anlegertisch zur Bogenanlage gefördert, dort ausgerichtet und danach über bogenführende Zylinder oder dergleichen durch die Druckwerke gefördert. Der Anleger ist in an sich bekannter Weise über eine schaltbare Magnetkuppel mit dem Antrieb der Druckmaschine gekoppelt. Das Schalten der Blas- und Saugluft für die das Abnehmen der Bogen vom Stapel bewirkenden Organe (Trenn- und Schleppsauger) erfolgt über schaltbare Magnetventile. Durch den Stopper bei Fortdruckgeschwindigkeit (z.B. fehlerhafter Bogenlauf) wurde zunächst der Bogeneinlauf an der Bogenanlage gesperrt sowie der Anleger über die Magnetkupplung von der Druckmaschine entkoppelt. Gleichzeitig wurde auch die Blas- und Saugluft für die Trenn- und Schleppsauger abgeschaltet. Über eine steile Zeitrampe wurde die Druckmaschine von der Fortdruckdrehzahl auf die Grunddrehzahl oder neben Stillstand heruntergefahrenen. In den einzelnen Druckwerken wurden die jeweiligen Gummituchzylinder von den Gegendruck- und Plattenzylindern abgestellt. Ebenfalls wurden die Feucht- und Farbauftragswalzen vom Plattenzylinder abgestellt.

### Ausführungsvariante I

Nachdem die Ursachen für den Stopper beseitigt wurden, wird die Bogenoffsetdruckmaschine auf die Grunddrehzahl hochgefahren. Sodann erfolgt ein Zuschalten des Anlegers durch Schalten der Magnetkupplung. In bekannter Weise handelt es sich um eine Kupplung, die formschlüssig miteinander zusammenwirkende Kupplungsteile aufweist. Die Grunddrehzahl beträgt dabei beispielsweise 3.000 D/h. Die Blas- und Saugluft für die Trenn- und Schleppsauger bleibt nach wie vor abgeschaltet. Sodann wird die Drehzahl der Bogenoffsetdruckmaschine auf denjenigen Wert hochgefahren, der der gewünschten Fortdruckgeschwindigkeit entspricht. Erst wenn die Drehzahl der Fortdruckgeschwindigkeit erreicht ist erfolgt ein Zuschalten der Blas- und Saugluft für die Trenn- und Schleppsauger. Es werden also erst nach Erreichen der Drehzahl der Fortdruckgeschwindigkeit die ersten Bogen von der Oberseite des Stapels entnommen, über den Anlegertisch zur Bogenanlage gefördert, woraufhin nach Feststellen eines ersten korrekt anliegenden Bogens das Einlaufen der Bogen in die Bogenoffsetdruckmaschine erfolgt.

Entsprechend dem Lauf eines ersten Bogens durch die einzelnen Druckwerke der Bogenoffsetdruckmaschine erfolgt sodann das Wiederanstellen der Feucht- und Farbauftragswalzen, das Anstellen der jeweiligen Gummituchzylinder an den entsprechenden Plattenzylinder sowie zum Bedrucken des ersten Bogens das Anstellen der Gummituchzylinder an die Gegendruckzylinder.

### Ausführungsvariante II

Bei vom Antrieb der Bogenoffsetdruckmaschine abgekuppelten Anleger sowie abgeschalteter Blas- und Saugluft erfolgt ein Hochfahren der Drehzahl der Maschine auf diejenige, welcher der Fortdruckgeschwindigkeit entspricht. Erst wenn die Drehzahl der Fortdruckgeschwindigkeit erreicht ist, erfolgt das Zuschalten der Kupplung des Anlegers sowie das Schalten der Blas- und Saugluft für die das Abnehmen der Bogen vom Stapel bewirkenden Organe. Ein erster zu bedruckender Bogen erreicht somit die Bogenanlage der Bogenoffsetdruckmaschine erst dann, wenn die Drehzahl der Fortdruckgeschwindigkeit erreicht ist. Die nun folgenden Vorgänge für das Freigeben des Bogenlaufs, das Wiederanstellen der Feucht- und Farbauftragswalzen sowie das Anstellen des Gummituchzylinders an den Platten- und Gegendruckzylinder in den jeweiligen Druckwerken geschieht analog der zuvor beschriebenen Ausführungsvariante.

## Patentansprüche

1. Verfahren zur Vermeidung von Makulatur bei der Veränderung der Drehzahl einer Bogenoffsetdruckmaschine, bei welcher die zu bedruckenden Bogen von einem Stapel eines schaltbaren Anlegers mit ebenfalls schaltbaren und die Bogenentnahme bewirkenden Organen entnommen und der Druckmaschine zugeführt werden,
**dadurch gekennzeichnet**,
daß vor einer Veränderung der Drehzahl der Bogenoffsetdruckmaschine ein Entkoppeln des Anlegers von der Bogenoffsetdruckmaschine erfolgt und gleichzeitig die das Abnehmen der Bogen vom Stapel bewirkenden Organe abgeschaltet werden, daß das Zuschalten des Anlegers sowie der das Abnehmen der Bogen vom Stapel bewirkenden Organe erst nach Erreichen der vorgesehenen Drehzahl der Druckmaschine erfolgt, wobei während des Zeitraumes, in welchem die Drehzahl der Druckmaschine verändert wird, die Gummituchzylinder in den einzelnen Druckwerken von den zugehörigen Gegendruckzylindern abgestellt sind und nach Einlaufen eines ersten Bogens in die Maschine die Gummituchzylinder folgerichtig an die entsprechenden Gegendruckzylinder angestellt werden.

2. Verfahren zur Vermeidung von Makulatur bei Veränderung der Drehzahl einer Bogenoffsetdruckmaschine, bei welcher die zu bedruckenden Bogen von einem Stapel eines schaltbaren Anlegers mit ebenfalls schaltbaren und die Bogenentnahme bewirkenden Organen entnommen und der Druckmaschine zugeführt werden,
**dadurch gekennzeichnet**,
daß nach einem Stopper der Anleger bei einer niedrigen Grunddrehzahl der Bogenoffsetdruckmaschine zugeschaltet wird, wobei die das Abnehmen der Bogen vom Stapel bewirkenden Organe abgeschaltet bleiben, daraufhin die Drehzahl der Maschine auf eine vorgesehene Fortdruckgeschwindigkeit hochgefahren wird, und daß nach Erreichen einer der Fortdruckgeschwindigkeit entsprechenden Drehzahl die das Abfördern der Bogen vom Stapel bewirkenden Organe zugeschaltet werden, wobei während des Zeitraumes, in welchem die Drehzahl der Druckmaschine verändert wird, die Gummituchzylinder in den einzelnen Druckwerken von den zugehörigen Gegendruckzylindern abgestellt sind und nach Einlaufen eines ersten Bogens in die Maschine die Gummituchzylinder folgerichtig an die entsprechenden Gegendruckzylinder angestellt werden.

## Claims

1. Method of avoiding waste on changing the speed of an offset sheet printing press in which the sheets to be printed are taken from a pile by a switchable feeder with likewise switchable elements effecting sheet removal, and fed to the printing press, characterised in that prior to a change of the speed of the offset sheet printing press, decoupling of the feeder from the offset sheet printing press takes place and simultaneously the elements effecting the removal of the sheets from the pile are switched off, that the switching in of the feeder as well as the elements effecting the removal of the sheets from the pile takes place only after achieving the speed of the press provided, wherein during the period of time in which the speed of the press is changed, the blanket cylinders in the individual printing units are set off from the respective impression cylinders and after running in of the first sheet into the press, the blanket cylinders are set on in correct sequence against the corresponding impression cylinders.

2. Method for avoiding waste on changing the speed of an offset sheet printing press in which the sheets to be printed are taken off from a pile of a switchable feeder with likewise switchable elements effecting sheet removal and fed to the printing press, characterized in that after a stoppage, the feeder is switched in at a low base speed of the offset sheet printing press, wherein the elements effecting the removal of the sheet from the pile remain switched off, then the speed of the press is run up to a predetermined continuous printing speed and that after achieving a speed corresponding to the continuous printing speed, the elements effecting the removal of the sheets from the pile are switched in, wherein during the period of time in which the speed of the press is changed, the blanket cylinders in the individual printing units are set off from the respective impression cylinders and after the running in of a first sheet into the press, the blanket cylinders are set on in correct sequence against the corresponding impression cylinders.

## Revendications

1. Procédé pour éviter la maculature lors de la modification de la vitesse de rotation d'une machine d'impression offset à feuilles, dans laquelle les feuilles à imprimer sont prises d'une pile d'un margeur commutable comportant des organes qui sont également commutables et qui réalisent la prise des feuilles et sont amenées à la machine d'impression,
caractérisé en ce qu'avant une modification de la vitesse de rotation de la machine d'impression offset à feuilles, on réalise un découplage du margeur de la machine d'impression offset à feuilles et simultanément les organes réalisant la prise des feuilles de la pile sont mis hors service, en ce que la mise en service du margeur, ainsi que des organes réalisant la prise des feuilles de la pile, n'est réalisée que lorsque la vitesse de rotation prévue de la machine d'impression est atteinte, pendant la durée pendant laquelle la vitesse de rotation de la machine d'impression est modifiée les cylindres porte-blanchet étant écartés dans les unités d'impression individuelles des cylindres de contre-pression associés et après l'entrée d'une première feuille dans la machine, les cylindres porte-blanchet étant mis au contact de façon conséquente contre les cylindres de contre-pression correspondants.

2. Procédé pour éviter la maculature lors de la modification de la vitesse de rotation d'une machine d'impression offset à feuilles, dans laquelle les feuilles à imprimer sont prises d'une pile d'un margeur commutable comportant des organes qui sont également commutables et qui réalisent la prise des feuilles et sont amenées à la machine d'impression,
caractérisé en ce qu'après un arrêt, le margeur est mis en service pour une vitesse de rotation de base réduite de la machine d'impression offset à feuilles, les organes réalisant la prise des feuilles de la pile restant hors service, ensuite la vitesse de rotation de la machine étant augmentée à une vitesse prévue d'impression du tirage, et en ce que lorsqu'une vitesse de rotation correspondant à la vitesse d'impression du tirage est atteinte, les organes réalisant le transport des feuilles de la pile sont mis en service, pendant la durée pendant laquelle la vitesse de rotation de la machine d'impression est modifiée, les cylindres porte-blanchet dans les unités d'impression individuelles étant écartés des cylindres de contre-pression associés, et après l'entrée d'une première feuille dans la machine, les cylindres porte-blanchet étant mis au contact de façon conséquente contre les cylindres de contre-pression correspondants.
